# EUROPÄISCHE PATENTSCHRIFT

(11) **EP 0 726 152 B1**
(45) Veröffentlichungstag und Bekanntmachung des Hinweises auf die Patenterteilung: **18.04.2001**
(21) Anmeldenummer: 96250101.1
(22) Anmeldetag: 12.01.1993
(51) Int. Cl.: B41J 2/16, B41J 2/14

(54) **Herstellungsverfahren für einen Tintenstrahldruckkopf**
Method of manufacturing an inkjet printhead
Procédé de fabrication d'une tête d'impression à jet d'encre

(30) Priorität: 31.07.1992 DE 4225799
(43) Veröffentlichungstag der Anmeldung: 14.08.1996
(62) Teilanmeldung aus: 93250012.7
(73) Patentinhaber: Francotyp-Postalia Aktiengesellschaft & Co., 16547 Birkenwerder (DE)
(72) Erfinder: Thiel, Wolfgang Dr., 13503 Berlin (DE); Günther, Stephan, 13465 Berlin (DE)

(56) Entgegenhaltungen:
- EP-A- 0 067 653
- EP-A- 0 486 256
- US-A- 4 680 595
- US-A- 4 703 333
- US-A- 4 752 788
- US-A- 4 769 654
- US-A- 4 897 903
- PATENT ABSTRACTS OF JAPAN vol. 11, no. 67 (M-566) [2514] , 28.Februar 1987 & JP-A-61 225060 (NEC CORP), 6.Oktober 1986
- PATENT ABSTRACTS OF JAPAN vol. 9, no. 107 (M-378) [1830] , 11.Mai 1985 & JP-A-59 229347 (SUWA SEIKOSHA K.K.), 22.Dezember 1984

## Beschreibung

Die Erfindung betrifft ein Herstellungsverfahren für einen Tintenstrahldruckkopf gemäß der im Oberbegriff des Anspruchs 1 angegebenen Art.

Ein solcher Tintenstrahldruckkopf kann in kleinen schnellen Druckern eingesetzt werden. Solche werden beispielsweise für Frankiermaschinen zum Frankieren von Postgut verwendet.

Es ist bekannt, daß Tintenstrahldruckköpfe nach dem Edge-shooter- oder nach dem Face-shooter-Prinzip aufgebaut sind (First annual ink jet printing workshop, March 26-27, 1992, Royal Sonesta Hotel, Cambridge, Massachusetts). Bisher wurden Anstrengungen unternommen, die Abmaße der Kammern zu minimieren, um die Düsendichte zu erhöhen. Auch wurden bereits die Düsenkammern zur Stirnkante hin konzentriert angeordnet. Jedoch ist dieses Prinzip nur bei Tintenstrahlmodulen mit wenigen Düsen in einer Reihe sinnvoll und versagt bei einer hohen Anzahl von Düsen.

Es ist hinlänglich bekannt, daß eine erste Generation von Tintenstrahldruckköpfen nach dem Edge-shooter-Prinzip aus einzelnen Impulsstrahlern aufgebaut waren, die aus einer länglichen Tintenkammer mit rechteckigen Querschnitt und einem darüber angeordneten aufgeklebten Piezokristall bestehen (BIS CAP Ink Jet Printing Conference, Monterey, California, 11-13.November 1991).

Bei einer späteren Generation wurde dann eine Düsenplatte vor einen einstückigen Tintenstrahldruckkopf, der mehrere Kammern aufweist, angeordnet. Die Kammern liegen nicht mehr mit der kleineren Kammerfläche, sondern nunmehr mit der größeren Kammerfläche parallel nebeneinander. Die Piezokristalle bilden dabei die Kammerwände (shared wall concept, Ink Jet Printing Conference, 11-13.November 1991).

Aus der DE 34 45 761 A1 ist ein Verfahren zur Herstellung einer Wandleranordnung aus einer einzelnen Platte eines Wandlerwerkstoffes bekannt. Nach dem Beschichten der unteren Plattenoberfläche mit einer Membranschicht erfolgt eine Materialentfernung aus der oberen Oberfläche, um getrennte Bereiche zu erzeugen, die auf der Membran oberhalb jeder Druckkammer (Fläche 25,4 mm ∗ 2,54 mm) angeordnet sind. Damit entfällt die Notwendigkeit mittels Klebstoff eine Haftverbindung zwischen Wandlerwerkstoff und Membran herzustellen und die Gleichmäßigkeit aller Abstände wird verbessert. Der resultierende Düsenabstand ist jedoch relativ groß.

Weiterhin ist aus der US 46 80 595 ein Face-shooter mit einer Düsenlinie zwischen zwei Gruppen von Tintenkammern bekannt, der eine verdoppelte Düsendichte aufweist. Jeder rechteckigen Druckkammer sind ein Versorgungskanal und eine Düse sowie eine Schwingplatte mit piezokeramischem Element zugeordnet. Nachteilig ist hierbei jedoch, daß die in der Tintenzuführung und in jeder Kammer auftretenden Druckwellen ein Übersprechen auf weitere Druckkammern bewirken können. Nur durch sehr aufwendige Maßnahmen kann dieses Übersprechen nachträglich beseitigt werden. Ein weiterer Nachteil ist, daß diese Tintenstrahldruckköpfe in einem aufwendigen und teuren Herstellungsprozeß hergestellt werden müssen.

Die durchgehenden Öffnungen werden zwar durch Ätzen, aber nicht in einem parallelen Prozeß, d.h. nicht in allen Teilen (Platten) gleichzeitig hergestellt.

Aus der EP 67 653 ist bereits ein UV-Belichten und Ätzen einer photosensitiven Glasplatte bekannt. Allerdings erfolgt auch hier die Herstellung von einzelnen Platten seriell Kopf für Kopf, also nicht parallel. Diese Arbeitsweise, in welcher zuerst separiert und dann jedes separierte Plattenteil einzeln weiter bearbeitet wird, ergibt Probleme bei sehr kleinen Strukturen. Für eine hohe Genauigkeit von sehr kleinen Strukturen ist es bekannt, daß beim Tempern jeder Plattenteil einer ca. 10 %igen Schrumpfung unterliegt. Die sehr kleinen Strukturen ergeben sich aus dem Erfordernis einer sehr hohen Bildauflösung beim Tintenstrahldrucken.

Aus der US 47 03 333 ist auch bekannt, solche aus schräg übereinander versetzt angeordneten Edge-shooter-Modulen aufgebauten Tintenstrahldruckköpfe für eine geneigte Anordnung zur Oberfläche eines Aufzeichnungsträgers herzustellen. Tintenstrahldruckköpfe mit einer geneigten Anordnung zur Oberfläche eines Aufzeichnungsträgers erzeugen eine gleichmäßigere Aufzeichnung auch bei schwankender Dicke des Aufzeichnungsträgers. Die Herstellung solcher Druckköpfe erfordert jedoch eine Vielzahl von Herstellungsschritten. Es ist schwierig, die erforderliche Genauigkeit bei einem solch aufwendigen Gesamtaufbau jedes Druckkopfes zu garantieren. Ebenfalls aufwendig gestaltet sich auch die beim Betrieb erforderliche elektrische Ansteuerung solcher Druckköpfe mit gegeneinander versetzten Düsenreihen.

Die bereits beim Face-shooter-ink-jet-Modul mit zwei symmetrisch zur Düsenlinie angeordneten Gruppen von Tintenkammern erreichte doppelte Düsendichte in einer Reihe wird bisher bei Edge-shooter-ink-jet-Modulen mit einer Düsenreihe nicht erreicht. Um die doppelte Abbildungsdichte zu erreichen, werden mehrere Düsenreihen zueinander horizontal und vertikal versetzt angeordnet.

Eine solche versetzte Anordnung von zwei Düsenreihen ist auch bei einem - in der Figur 2 gezeigten - Edge-shooter-Modul bekannt (First Annual Ink Jet Printing Workshop, March 26-27, 1992, Royal Sonesta Hotel, Cambridge, Massachusetts). Ein derartiger Modul besteht aus insgesamt nur drei Teilen (Glasstücken), einem Öffnungen aufweisenden Mittelteil und zwei Seitenteilen mit jeweils einer Reihe an Tintenkammern und einer Düsenreihe an der Stirnseite des jeweiligen Seitenteils. Die beiden Reihen an Tintenkammern und die Düsenreihen an der Stirnseite des jeweiligen Seitenteils sind dabei zueinander versetzt, was wieder die bereits genannten Nachteile beim Zusammenfügen des Moduls und bei der Ansteuerung mit sich bringt.

Diese Nachteile verschärfen sich noch zusätzlich, wenn ein Tintendruckkopf aus mehreren solchen Modulen zusammengesetzt ist. So muß der Versatz der einzelnen Düsenreihen exakt gleich sein. Außerdem wäre jeder Modul einzeln jeweils über eine Tintenzuführungsleitung und jeweils einen Filter an einen Tintenvorratsbehälter anzuschließen.

Bei einer gegeneinander versetzten Anordnung von zwei Reihen mit jeweils einer geringen Düsendichte in jeder Reihe sind aufgrund einer erforderlichen Mindestgröße der Tintenkammer die minimalen Abstände zwischen den Düsen nicht weiter reduzierbar.

Herstellungsbedingt ist es unmöglich, für alle Düsen eine gleichbleibende Düsengröße zu erreichen, denn es müssen Kanäle in separate Glasstücke geätzt werden. Bereits geringe Größen- oder Materialunterschiede zwischen den Glasstücken führen zu Abweichungen der Düsenform und Position.

Es ist Aufgabe, die Nachteile des Standes der Technik zu beseitigen und ein Herstellungsverfahren mit niedrigen Herstellungskosten für einen Ink-jet-Druckkopf mit einer hohen Düsendichte pro Reihe zu schaffen.

Die Aufgabe wird mit den Merkmalen des Anspruchs 1 gelöst.

Ausgehend von der Zielstellung, Tintenstrahldruckköpfe für eine geneigte Anordnung zur Oberfläche eines Aufzeichnungsträgers herzustellen, um eine gleichmäßigere Aufzeichnung auch bei schwankender Dicke des Aufzeichnungsträgers zu erzeugen, wird ein Ink-jet-Druckkopf, der einen In-Line-Modul mit einem Kantenausstoß aufweist, vorgeschlagen.

Das Verfahren zur Herstellung des Tintenstrahldruckkopfes, geht von der CAD-Entwicklung eines Druckkopfdesigns und einer Maskenherstellung für eine photosensible Glasplatte aus.

Zur Erzeugung der gegen Ätzmittel empfindlichen aus der Glasplatte zu entfernenden Teile werden die maskierten Glasplatten mindestens einmal einer Bestrahlung mit UV-Licht entsprechender Wellenlänge mit anschließender Wärmebehandlung ausgesetzt.

In einem parallelen Bearbeitungsprozeß werden dann die zu entfernenden Bereiche aus der Platte entfernt (herausgeätzt) und danach die Einzelteile für das Mittelteil und die Kammern tragenden Teile separiert.

Anschließend erfolgen gesonderte Herstellungsverfahrensschritte für die Kammern tragenden Teile, um die Tintenkammern und die Düsen herzustellen. Die Dauer des Ätzbades bestimmt dabei die Schichtdicke des entfernten Materials.

Jeweils drei Einzelteile, bestehend aus jeweils zwei Kammern tragenden Teilen und einem Mittelteil, werden ausgerichtet und aneinandergeheftet sowie anschließend getempert.

Zum Abschluß erfolgt eine Sonderbehandlung der Düsenkanäle und der Hohlräume (Kammern) und der Außenkante des Moduls, bevor der Druckkopf kontaktiert und montiert wird.

Die Erfindung geht davon aus, daß beim Kantenausstoß die Düsenreihe mit einer hohen Düsenzahl in einem Seitenteil eines Moduls untergebracht werden kann. Erstmalig ist auf erfindungsgemäße Weise eine höhere Düsendichte, völlig unabhängig von den Abmaßen der Tintenkammern, erreichbar.

Die Abmaße der Tintenkammern können nun sogar vergrößert werden, ohne daß die Düsendichte vermindert wird.

Die weiteren Vorteile neben der erhöhten Düsendichte des Edge-Shooter-Ink-Jet-In-Line-Druckkopfes (ESIJIL-Druckkopf) sind:
- Durch die in demselben Glasstück angeordneten Düsen, ist es möglich, für alle Düsen eine gleichbleibende Düsengröße und einen gleichen Abstand zu erreichen. Das ist dann der Fall, wenn vor dem Diffusions-Bond-Prozeß entsprechende Kanäle in das das Seitenteil des Moduls bildende Glasstück geätzt werden. Das reduziert auch die Herstellungskosten.
- Gegenüber der üblichen Konstruktion mit einer horizontalen Ausrichtung von zwei Reihen von Düsen ist ein Überlappen des jeweils zweiten Kammern tragenden Teils mit einer versetzten Kammergruppe mit größerer Toleranz möglich.
- Die erfindungsgemäße vertikale Ausrichtung des Teils mit den Düsen und eines Kammern tragenden Teils mit einer seitlich versetzten Kammergruppe ist unkritisch, da alle Düsen nur auf einer Seite des Druckkopfes sind. Dies reduziert auch die Kosten.
- Die Düsenreihe macht es in unaufwendiger Weise möglich, den Druckkopf in einer geneigten Anordnung zum Aufzeichnungsträger anzuordnen.
- Die elektrische Ansteuerung des Tintenstrahldruckkopfes kann einfacher ausgeführt werden, weil keine Kompensation des Düsenreihenabstandes durch zeitliche Staffelung der Drucksteuersignale erforderlich ist.

In vorteilhafter Weise kann ein solcher Tintenstrahldruckkopf aus mehreren Modulen aufgebaut sein, wobei nur einer der Module die Düsenreihe trägt oder aus einem mehrteiligen Modul besteht. Es ist weiterhin vorgesehen, daß die Stirnkante des Kammern tragenden Teils, das die Düsenreihe trägt, am Rand oder in der Mitte eines Moduls angeordnet ist.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1a,: Prinzip eines Edge-Shooter-Ink-Jet-Druckkopfes nach dem Stand der Technik
- Figur 1b,: Prinzip eines Face-Shooter-Ink-Jet-Druckkopfes nach dem Stand der Technik
- Figur 1c,: Prinzip des erfindungsgemäßen Aufbaues eines Edge-Shooter-Ink-Jet-In-Line-Druckkopfes
- Figur 2,: Aufbau eines Edge-Shooter-Ink-Jet-Druckkopfes nach dem Stand der Technik
- Figur 3,: Aufbau des ESIJIL-Druckkopfes in einer ersten Variante
- Figur 4,: Röntgenbild des ESIJIL-Druckkopfes in Draufsicht,
- Figur 5a,: Detail des Röntgenbildes
- Figur 5b,: Schnitt durch die Linie A-A
- Figur 5c,: Schnitt durch die Linie B-B
- Figur 6a,: Detail des Röntgenbildes einer zweiten Variante des ESIJIL-Druckkopfes in Draufsicht,
- Figur 6b,: Schnitt durch die Linie A-A
- Figur 6c,: Schnitt durch die Linie B-B
- Figur 6d,: Röntgenbild der Frontansicht
- Figur 7a,: Frontansicht einer dritten Variante des ESIJIL-Druckkopfes,
- Figur 7b,: Röntgenbild der Frontansicht nach Figur 7a
- Figur 8,: Herstellungsverfahren für den ESIJIL-Druckkopfes,

In der Figur 1a ist das bekannte Prinzip eines Edgeshooter-Tintenstrahldruckkopfes in perspektivischer Ansicht dargestellt. Er besteht aus einem Modul, an dessen Stirnseite zwei zueinander in y-Richtung versetzte Düsenreihen liegen. Dabei gehört zur Düsengruppe 1.1 der ersten Reihe eine erste Gruppe 101 an Tintenkammern und zur Düsengruppe 1.2 der zweiten Reihe eine Gruppe 102 an Tintenkammern.

In der Figur 1b ist das bekannte Prinzip eines Face-Shooter-Ink-Jet-Tintenstrahldruckkopfes in perspektivischer Ansicht dargestellt. Er besteht aus einem Modul, in dessen Grundfläche zwei zueinander in z-Richtung versetzte Düsengruppen 1.1 und 1.2 in einer Reihe liegen. Aus einen Ansaugraum 151 bzw. 152 wird jeweils eine Gruppe an Tintenkammern 101 bzw. 102 für die Düsengruppe 1.1 bzw. für die versetzten Düsengruppe 1.2 mit Tinte versorgt.

Die Figur 1c zeigt in perspektivischer Ansicht das erfindungsgemäße Prinzip eines Edge-Shooter-Ink-Jet-In-Line-Druckkopfes (ESIJIL). Er besteht aus einem Modul, an dessen Stirnseite k≥2 zueinander horizontal versetzte Düsengruppen 1.1, 1.2 usw. in einer Reihe liegen. Der Tintenfluß von den Kammergruppen 101 - 104 im Volumen des Moduls wird an die Stirnkante des ersten Kammern tragenden Teils, welches quasi ein Seitenteil des Moduls bildet, geleitet. Die Kammern einer Gruppe 101 - 104 sind dabei in y-Richtung gestaffelt und deren zugehörige abgehende Tintenkanäle werden so an die Druckkante geführt, daß sie Düsen 1.1 - 1.4 bilden, die in einer Reihe liegen aber dennoch einen sehr geringen Abstand haben. In der Figur 1c ist dies erreicht, in dem die abgehenden Tintenkanäle einen gewissen seitlichen Versatz in z-Richtung aufweisen. Ebenso können in einer anderen Ausführungsvariante die Kammern 101 - 104 selbst diesen seitlichen Versatz in z-Richtung aufweisen. Die Aneinanderreihung derartiger Anordnungen ergibt schließlich die gewünschte Zahl an Düsen in einer Reihe. In Fig. 1c sind der Übersicht halber nur zwei solche Anordnungen gezeichnet. Der seitliche Abstand der Düsen in z-Richtung ist dabei viel kleiner als der seitliche Abstand zweier in z-Richtung benachbarter Kammern 101 und 101 oder 102 und 102 usw. Die Tintentropfen werden aus den Düsen in x-Richtung ausgestoßen. Die Achsen x, y, z stehen jeweils orthogonal zueinander. Das Hinzufügen weiterer Kammern 105, 106 usw. in y-Richtung ist prinzipiell möglich, und lediglich vom Aufwand begrenzt. Seine positive Wirkung, nämlich Bildung nur einer Düsenreihe mit minimalem Düsenabstand, entfaltet das erfinderische Prinzip bereits mit 2 Kammergruppen 101 und 102.

Der Aufbau eines bekannten -in der Figur 2 gezeigten- zweireihigen Edge-Shooter-Ink-Jet-Moduls besteht aus 3 Keramik- oder Glasteilen. Ein erstes Teil, welches auf seiner linken Seite eine erste Kammergruppe trägt, wird über ein Mittelteil mit einem zweiten Teil, welches auf seiner rechten Seite eine zweite Kammergruppe trägt, so in y-Richtung verbunden, daß die Kammern innen am Mittelteil anliegen und zueinander seitlich (horizontal) versetzt sind. Jede Kammer ist über einen ersten Kanal mit einem Ansaugraum und mit einem zweiten Kanal mit der Stirnkante des Moduls verbunden. Jeder der zweiten Kanäle bildet eine Düse. Es ist relativ schwierig, den Abstand der beiden Düsenreihen exakt einzuhalten. Abweichungen führen aber bei konstanter zeitlicher Ansteuerung der beiden Düsenreihen zu Abweichungen im Druckbild, wodurch die Druckqualität gemindert wird. Das Mittelteil weist eine erste Öffnung auf, die die Ansaugräume beider Außenteile miteinander und mit einer Tintenzuführungsöffnung verbindet. Außerdem sind Öffnungen für die Befestigungsmittel vorhanden.

Der in der Figur 3 gezeigte Modul einer ersten Variante eines ESIJIL-Druckkopfes (k=2) besteht ebenfalls aus 3 Teilen, wobei jedoch das erste Kammern enthaltene Teil 2 alle Düsen 1 trägt, wobei das Mittelteil 3 eine Anzahl an zweiten und dritten Öffnungen 14 und 9 zusätzlich zu der ersten Öffnung 18, welche die Tintenzuführungsöffnung 16 mit einem in der Figur 3 nicht dargestellten Ansaugraum 15 verbindet, aufweist. Eine Tintenkammergruppe 101 und der Ansaugraum 15 befinden sich auf der in der Figur 3 nicht sichtbaren linken Seite des ersten Teils 2. Das zweite Kammern enthaltene Teil 4 trägt keine Düsen sondern nur noch die zweite Tintenkammergruppe 102, welche über die zweiten Öffnungen 14 des Mittelteils 3 mit Tinte versorgt wird. Die zugehörigen weiteren Düsen sind über die dritten Öffnungen des Mittelteils 3 mit den Tintenkammern des zweiten Teils 4 verbunden. Die Teile 2 - 4 werden in Richtung der y-Achse montiert.

Das in der Figur 4 gezeigte Röntgenbild des ESIJIL-Druckkopf-Modules in Draufsicht verdeutlicht die In-Line-Anordnung der Düsen und den seitlichen Versatz der Tintenkammergruppen 101 des ersten Kammern tragenden Teiles 2 und der Gruppe 102 des zweiten Kammern tragenden Teiles 4, zeigt die Lage der ersten Öffnung 18 im Mittelteil 3 zu der Tintenzuführungsöffnung 16 und zum Ansaugraum 15, der zweiten Öffnungen 14, die mit dem Ansaugraum 15 in Verbindung stehen und der dritten Öffnungen 9, die die Tinte den Düsen der zweiten Düsengruppe 1.2 zuführen. Es ist vorgesehen, daß die Düsen der Düsengruppe 101 mit den Düsen der Düsengruppe 102 innerhalb der Düsenreihe alternieren.

In der Figur 5a ist ein Detail des Röntgenbildes aus der Figur 4 vergrößert dargestellt. Den im ersten Teil 2 gelegenen Kammern 11 der ersten Kammergruppe 101 sind Düsen der ersten Düsengruppe 1.1 in demselben Teil 2 zugeordnet. Aus einem Ansaugraum 15 wird die Kammer 11 über einen der Kanäle 13 mit Tinte versorgt. Ein entsprechender Schnitt auf der Linie A-A durch die Zeichnung in Figur 5a ist in der Figur 5b dargestellt. Den im zweiten Teil 4 gelegenen Kammern 12 der zweiten Kammergruppe 102 sind Düsen der zweiten Düsengruppe 1.2 im anderen Kammern tragenden Teil 2 zugeordnet, wie aus dem in der Figur 5c gezeigten Schnitt B-B ersichtlich ist. Aus dem im ersten Kammern tragenden Teil 2 gelegenen Ansaugraum 15 gelangt Tinte über einen anderen der Kanäle 13 und über eine der im Mittelteil 3 gelegenen zweiten Öffnungen 14 in die Kammer 12 des zweiten Kammern tragenden Teils 4. Von der Kammer 12 zur entsprechenden in dem ersten Kammern tragenden Teil 2 gelegenen Düse der Düsengruppe 12 besteht eine Verbindung über jeweils eine dritte Öffnung 9 im Mittelteil 3.

Die Figur 6a, b, c und d zeigen eine zweite Variante der erfindungsgemäßen Lösung. In der Figur 6a ist wieder eine Draufsicht auf ein Detail als Röntgenbild und in Figur 6d ist hierzu eine Vorderansicht eines Druckkopfes als Röntgenbild dargestellt. Dem Röntgenbild werden Schnitte C-C, D-D und E-E in der Ansicht Figur 6d überlagert. Daraus wird in Verbindung mit der Figur 6a die Lage der Tintenkammergruppen 101, 102, 103 und 104 ersichtlich. Die Figur 6b zeigt eine Überlagerung von Schnitten durch die Linien A-A und A1-A1 der Figuren 6a und 6d. Die Figur 6c zeigt eine Überlagerung von Schnitten durch die Linien B-B und B1-B1 der Figur 6a und 6d.

Die In-Line-Düsengruppen 1.1 - 1.4 von k=4 Kammergruppen 101,102,103, 104 befinden sich in einem jeweils ersten Teil 2, welches selbst nur eine erste 101 der k=4 Kammergruppen aufweist. Eine jeweils zweite Düsengruppe 1.2 im ersten Teil steht in Verbindung mit einer Kammer 12 der zweiten Kammergruppe 102 im zweiten Kammern tragenden Teil, die gegenüber einer Kammer 11 der ersten Kammergruppe 101 des ersten Kammern tragenden Teils 2 versetzt angeordnet ist, wobei die zweite Kammergruppe 102 durch Öffnungen 14 im Mittelstück 3 mit Tinte versorgt wird.

Erfindungsgemäß sind im Mittelstück 3 zweite Öffnungen 14 zur Versorgung der zweiten Düsengruppe 1.2 mit Tinte vorhanden. Gegenüber den Öffnungen 9 in dem jeweiligen Mittelstück sind Öffnungen 10 im jeweils ersten Kammern tragenden Teil und eine Verbindung des zweiten Kammern tragenden Teils zur Verbindung der Kammern der jeweils zweiten Kammergruppe 102 mit den Düsenkanälen der zweiten Düsengruppe 1.2 im jeweils ersten Kammern tragenden Teil vorhanden.

Aus jeweils einem gemeinsamen Ansaugraum 15 im jeweils ersten Kammern tragenden Teil erfolgt die Versorgung der Tintenkammern 11, 12 im jeweils ersten und jeweils zweiten Kammern tragenden Teil. Die Tintenzuführung zum Ansaugraum 15 geschieht über eine Öffnung 16 in demjenigen Teil 2, welches ein Seitenteil des Druckkopfes bildet, und über entsprechende Öffnungen 18, 22 im jeweiligen Mittelstück und weiteren Öffnungen 17, 19, 21 in den Kammern tragenden Teilen 2, 4, 6 und einer Öffnung 20 im Abstandsteil 5.

Ein - in den Figuren 1 bis 6a nicht gezeigtes - piezoelektrisches Element 31 dient als hinlänglich bekanntes Mittel zum Austreiben von Tinte aus einer Kammer und kann auf der Kammeroberfläche oder in der Kammer angeordnet sein, um bei seiner Erregung einen Druck über die nachgiebige Kammerwand auf die Tintenflüssigkeit in der Kammer auszuüben, was zum Austritt eines Tintenstrahls aus der an die Kammer angeschlossene Düse führt. In den Figuren 6b, 6c und 6d ist ein solches piezoelektrisches Element 31 auf der Kammeroberfläche angeordnet. So ist z.B. die Kammer 12 von dem Element 31 durch eine dünne aus dem Material des Kammern tragenden Teils 4 bestehenden Schicht 30 getrennt, welche so elastisch ist, daß die Biegeenergie des Elements 31 nur unwesentlich gedämpft wird. Ein Abstandsteil 5 weist eine entsprechende Aussparung 32 für das piezoelektrische Element 31 auf.

In einer weiteren vorteilhaften Ausführung des Erfindungsgedankens ist jeweils eine längliche Öffnung in den Kammern tragenden Teilen vorgesehen, die mit einer entsprechend um 90° gedrehten länglichen Öffnung in den Mittelteilen und Abstandsteilen in Verbindung steht. Ein aus derartigen einzelnen Modulen aufgebauter Tintenstrahldruckkopf kennt keine Toleranzprobleme beim Zusammenfügen.

Durch die - in den Figuren 6a, b, c - sichtbaren und angedeuteten rechteckigen Öffnungen ist keine aufwendige Ausrichtung mit- einer sehr hohen Genauigkeit beim Zusammenfügen der Teile mehr nötig, wie sie bisher beim Zusammenfügen von Teilen mit versetzten Düsenreihen erforderlich war. Die Form der Öffnungen kann in einer weiteren Variante oval oder als Langloch ausgebildet sein, wobei der kleine Durchmesser der Öffnungen den Durchlaßquerschnitt für den Tintenstrom bestimmt. Bei einer größeren Abweichung vom runden oder rechteckigen Querschnitt sind die Öffnungen 9 und 10 auch zweireihig auf Linien C-C und D-D anordenbar.

Es ist vorgesehen, daß bei einem Aufbau aus mehreren Modulen ein erster die Düsenreihe tragender Modul aus zwei Kammern tragenden Teilen 2 und 4, deren Kammergruppen 101 und 102 einem Mittelteil 3 zugewandt sind und mindestens ebenso ein zweiter Modul aus zwei Kammern tragenden Teilen 6 und 8 und einem Mittelteil 7 aufgebaut ist, daß jeder Modul einen Ansaugraum 15, 25 aufweist, daß ein Abstandsteil 5 mindestens zwischen den Modulen vorhanden ist, welches eine Tintenzuführungsöffnung 20 und Tintendurchführungsöffnungen 23, 26, die den Kammern des zweiten Moduls zugeordnet sind, sowie eine Aussparung 32 für das Mittel zum Austreiben 31 von Tinte aus einer Kammer aufweist, daß die Öffnungen 23, 24 an den dritten Öffnungen der Kammern tragenden Teile und der Mittelteile angeschlossen sind, um Tinte den Düsen aus den jeweiligen Kammern zuzuleiten, daß die Ansaugräume 15, 25 jedes Moduls über zweite Öffnungen 14, 24 mit den Kammern der Kammergruppen 101, 102, 103,..., 10k verbunden sind, um Tinte zuzuführen und daß in jedem Modul erste Öffnungen 18, 22 vorhanden sind, um die Tintenzuführung zu den Ansaugräumen zu sichern.
Das Herstellungsverfahren geht davon aus, daß ein Modul aus jeweils 3 Teilen zusammengesetzt ist und mit piezoelektrischen Elementen versehen und kontaktiert wird. Ein zweiter Modul wird mit dem ersten Modul über ein Abstandsteil 5 zu einem ESIJIL-Druckkopf zusammengefügt, wobei der zweite Modul mit den Teilen 6, 7, 8 keine Düsen aufweist, sondern nur entsprechende Öffnungen, die mit den dafür vorgesehenen Öffnungen in den Teilen 2, 3, 4 des ersten Moduls in Verbindung stehen.

In einer dritten Variante wird ein ESIJIL-Druckkopf aus einem einzigen mehrteiligen Modul aufgebaut. In der Figur 7a ist eine Frontansicht mit der In-Line-Düsenreihe und in der Figur 7b ein Röntgenbild der Vorderansicht beziehungsweise eine Überlagerung der Schnitte durch die Linien C-C und E-E dargestellt. Auf dieser Linie C-C liegen alle dritten Öffnungen. Weitere Öffnungen auf einer Linie D-D sind nicht vorgesehen. Es ist erkennbar, daß allein die Düsenabmaße die maximale Anzahl an Düsen auf der Reihe bestimmen. Besteht ein Erfordernis nach vergrößerten Kammerabmaßen, müßte lediglich das Volumen des Druckkopfes erhöht werden. Natürlich ist es zusätzlich ebenfalls bei Bedarf möglich, höhere Toleranzanforderungen durch solche in den Figuren 6 erläuterten Maßnahmen mit dritten Öffnungen auf einer Linie D-D zu lösen.

Im Unterschied zu den Abstandsteilen in den Figuren 6 sind hier die Abstandsteile zweiteilig und bestehen aus dem selben Material wie die piezoelektrischen Elementen (schwarz gekennzeichnet). Diese Elemente werden aus dem piezoelektrischen Material herausgearbeitet, welches auf der Kammeroberfläche angeordnet ist, wobei jedoch der Rand erhalten bleibt und nur in der unmittelbaren Umgebung der Elemente 31 Hohlräume 32 entstehen. Im Rand sind sowohl Tintenzuführungsöffnungen als auch zweite und dritte Öffnungen herausgearbeitet. Nachdem die piezoelektrischen Elemente herausgearbeitet sind, werden diese kontaktiert, wobei Leiterbahnen auch auf dem Kammerboden und/oder außen auf der Schicht 30 verlaufen können.

In der Figur 8 sind die einzelnen Schritte für ein Herstellungsverfahren des ESIJIL-Druckkopfes aufgezeigt.

Das Verfahren zur Herstellung des Tintenstrahldruckkopfes, geht von der CAD-Entwicklung eines Druckkopfdesigns und einer Maskenherstellung für eine photosensible Glasplatte aus.

Mittels Masken, welche die Struktur der verschiedenen herzustellenden Teile aufweisen, wird eine photosensible Platte aus amorphem Glas maskiert und einer UV-Bestrahlung ausgesetzt. Die bestrahlten Bereiche können später ca. 100 mal schneller geätzt werden, als unbestrahlte Bereiche. Nach einer Wärmebehandlung erfolgt eine nochmalige UV-Bestrahlung.

Zur Erzeugung der gegen Ätzmittel empfindlichen aus der Glasplatte zu entfernenden Teile werden die maskierten Glasplatten mindestens einmal einer Bestrahlung mit UV-Licht entsprechender Wellenlänge mit anschließender Wärmebehandlung ausgesetzt.

In einem parallelen Bearbeitungsprozeß werden dann die zu entfernenden Bereiche aus der Platte entfernt (herausgeätzt) und danach die Einzelteile für das Mittelteil und die Kammern tragenden Teile separiert.

Zu den parallelen Bearbeitungsschritten für mehrere Teile eines Moduls gehört das Maskieren und anschließende Ätzen der durchgehenden Öffnungen.

Anschließend erfolgen gesonderte Herstellungsverfahrensschritte für die Kammern tragenden Teile, um die Tintenkammern und die Düsen herzustellen. Die Dauer des Ätzbades bestimmt dabei die Schichtdicke des entfernten Materials.

Vor dem Herstellen der Tintenkammern wird die alte Maskenschicht durch Feinschleifen der Oberfläche der Kammerteile entfernt. Anschließend wird die Oberfläche in den Bereichen maskiert, die nicht tiefengeätzt werden sollen. Nach dem Ätzen der Tintenkammern erfolgt ein Feinschleifen der Einzelteile auf Endmaß und ein anschließendes Maskieren zur Herstellung der Versorgungskanäle und der Tintendüsenkanäle, die eine geringere Tiefe als die Kammern aufweisen sollen. Der Materialabtrag erfolgt wieder durch Ätzen. Im Sonderfall wird nur die Ätzempfindlichkeit der UV-bestrahlten Bereiche des Materials ausgenutzt und eine Maske kann entfallen.

Es ist vorgesehen, daß für die drei Bereiche Ätzmittel mit unterschiedlicher Konzentration zum Einsatz kommen, um die entsprechenden Bereiche mit unterschiedlicher Tiefengenauigkeit entfernen zu können, wobei die Tiefengenauigkeit beim Ätzen der Bereiche für durchgehende Bohrungen geringer ist als beim Ätzen sehr flacher Bereiche für die Kanäle in den Kammern tragenden Teilen und wobei zuerst die durchgehenden Bohrungen, dann die Kammern und dann die Düsenkanäle geätzt werden. Es ist weiterhin vorgesehen, daß die Dicke der Bodenschicht 30 beim Ätzen der Kammern überwacht wird und daß die zum Abschluß der Herstellung der Kammern erforderliche Dicke der Bodenschicht 30 der Kammern durch Feinschleifen jeder der Kammern tragenden Teile erreicht wird.

Beim Separieren der Einzelteile werden die fertigen Mittelteile ausgesondert.

Jeweils drei Einzelteile, bestehend aus jeweils zwei Kammern tragenden Teilen und einem Mittelteil, werden ausgerichtet und aneinandergeheftet sowie anschließend getempert.

Die Einzelteile werden in einem Modul verbunden, wobei die Einzelteile ausgerichtet werden. Nach einem Aneinanderheften der Einzelteile ist ein Modul entstanden, welches anschließend getempert wird. Beim Tempern findet im Glasmaterial ein Phasenübergang von amorph zu kristallin statt.

Beim Abschneiden der Düsenspitzen mit einer rotierenden Trennscheibe entsteht eine gerade Stirnkante. Eine ebene Oberfläche wird durch abschließendes Feinschleifen erreicht.

Zum Abschluß erfolgt eine Sonderbehandlung der Düsenkanäle und der Hohlräume (Kammern) und der Außenkante des Moduls, bevor der Druckkopf kontaktiert und montiert wird.

Durch Spülen mit einer ersten geeigneten handelsüblichen Flüssigkeit entsteht eine hydrophile Innenbeschichtung. Durch Behandlung der Stirnkante mit einer zweiten geeigneten Flüssigkeit wird eine hydrophobische Außenbeschichtung erreicht. Nach dem Aushärten der Oberschicht sind die Düsen fertiggestellt.

Die Auftragung der elektrischen Leiterbahnen auf die Kammeroberfläche, das Aufbringen der Piezokristalle und das Kontaktieren erfolgt in einer an sich bekannten Weise. Die Piezokristalle können einzeln aufgeklebt werden mit anschließendem Aushärten. Es kann andererseits auch eine Schicht aus piezoelektrischem Material auf die Kammeroberfläche aufgetragen werden, welches anschließend strukturiert und kontaktiert wird. Das Beschichten kann durch Sputtern erfolgen.

Zum Abschluß erfolgt noch eine Düsenreinigung mittels Druckluft.

Die Herstellung der Kammern und der durchgehenden Bohrungen in den Einzelteilen kann in einer weiteren Variante des Herstellungsverfahrens in einem Schritt erfolgen. Dazu ist es erforderlich, daß die UV-Belichtung durch verschiedene Masken wiederholt wird, bevor die Platte geätzt wird. Eine weitere Möglichkeit besteht in einer UV-Belichtung mit unterschiedlicher Intensität. Die Platte weist dann in unterschiedlichen Bereichen eine unterschiedliche Empfindlichkeit beim Ätzen auf. Auch die Trennlinie zwischen den einzelnen Teilen wird mit angeätzt, was ein nachträgliches Vereinzeln vereinfacht. Die aufzutragende Maske enthält ausgesparte Bereiche für die Kammern und die Bohrungen gleichzeitig. Nach dem Ätzen erfolgt ein Feinschleifen auf Endmaß, wenn die Dicke der Schicht 30 am Kammerboden erreicht wird. Die Herstellung der Tintendüsen und der piezoelektrischen Elemente, sowie die Kantenherstellung, erfolgt auf die o.g. bekannte Weise. In dieser Variante wird zum Kontaktieren der Kammergrund benutzt. Anschließend wird die Platte in Einzelteile zerteilt, die anschließend zu einem Modul montiert werden.

In einer weiteren Variante wird auch oder nur die Rückseite der Kammeroberfläche mit piezoelektrischen Elementen bestückt und kontaktiert. Beim Kontaktieren vor dem Vereinzeln ist es vorteilhaft, daß auch die Mittelteile mit Leiterbahnen versehen werden können. Dadurch kann eine Leitungsführung von den anderen Schichten zu den oberen Schichten des Moduls kreuzungsfrei erfolgen, auch wenn sehr viele Elemente zu kontaktieren sind. Die Moduleinzelteile werden ausgerichtet aufeinandergeheftet und getempert, wobei ein Phasenübergang von amorph zu kristallin erfolgt. Es ist vorgesehen, daß Abstandsteile zwischen den Modulen liegen bzw. zusätzlich angeordnet sind und daß die Abstandsteile aus dem Plattenmaterial oder aus einer auf die Oberfläche der Platte aufgebrachten Schicht aus piezoelektrischem Material hergestellt werden, wobei ein Strukturieren durch Ätzen erfolgt. Ein Druckkopf kann aus mehreren Modulen montiert werden oder besteht nur aus einem Modul, der nach außen geführte Leiterbahnen aufweist, die extern kontaktiert werden. Der Druckkopf wird abschließend in einem Gehäuse untergebracht und kann auf Funktionsfähigkeit getestet werden, um fehlerhafte Exemplare auszusondern. In einer weiteren Ausführungsform besteht das Plattenmaterial oder ein Teil der Einzelteile aus einer photosensiblen Keramik. Glasteile und/oder Keramikteile können untereinander auch durch eine Klebverbindung verbunden werden.

Die Erfindung ist nicht auf die vorliegenden Ausführungsform beschränkt. Vielmehr ist eine Anzahl von Varianten denkbar, welche von der dargestellten Lösung auch bei grundsätzlich anders gearteten Ausführungen Gebrauch machen.

## Patentansprüche

1. Verfahren zur Herstellung von Tintenstrahldruckköpfen, die aus mindestens einem Modul bestehen, wobei das Modul mindestens aus einem Kammern tragenden Teil (2) und einem weiteren Teil (3) gebildet wird, mit den Schritten:
- parallele Plattenbearbeitung photosensitiver Glasplatten bei der Herstellung von durchgehenden Bohrungen in allen Teilen, wobei Masken für den Vorbehandlungsprozeß von Plattenmaterial erstellt werden, um aus dem Plattenmaterial Bereiche für mindestens die Tintenkammern, Düsenkanäle und Zuführungskanäle, für den Ansaugraum und für durchgehende Öffnungen gezielt entfernen zu können, wobei im Vorbehandlungsprozeß Platten über Masken mindestens einmal einer Bestrahlung mit Uv-Licht entsprechender Wellenlänge mit anschließender Wärmebehandlung ausgesetzt werden, wobei in einem parallelen Prozeß die zu entfernenden Bereiche aus der Platte herausgeätzt werden,
- Separieren von Einzelteilen aus den Glasplatten und Herstellen der Tintenkammern in den Kammern tragenden Einzelteilen (2, 4), welches ein Tiefenätzen der nicht maskierten Bereiche einschließt,
- Verbinden der Einzelteile (2, 3 und 4) zu mindestens einem Modul mit anschließendem Tempern,
- Aufbringen und Kontaktieren der piezoelektrischen Elemente mit aufgebrachten Leiterbahnen sowie
- Assemblieren zum Druckkopf.

2. Verfahren nach Anspruch 1, **dadurch gekennzeichnet**, daß im Vorbehandlungsprozeß der Platten alle zu entfernenden Bereiche mit UV-Licht gleicher Wellenlängen und Intensität ausgesetzt werden, daß vor dem Herausätzen der photosensibilisierten Bereiche der Platte eine erste Maske auf die Platte aufgebracht wird, wodurch erste Bereiche aus der Platte herausgeätzt werden, daß nach dem Herausätzen der ersten Bereiche die erste Maske wieder entfernt und eine zweite Maske auf die Platte aufgebracht wird, um zweite Bereiche aus der Platte herauszuätzen, daß nach dem Herausätzen der zweiten Bereiche die zweite Maske wieder entfernt und daß dritte Bereiche aus der Platte herausgeätzt werden.

3. Verfahren nach Anspruch 1, **dadurch gekennzeichnet**, daß im Vorbehandlungsprozeß unterschiedliche Masken für das Plattenmaterial in Einsatz kommen, wobei Bereiche der Platte einer öfteren oder stärkeren Bestrahlung mit UV-Licht entsprechender Wellenlängen ausgesetzt sind als andere Bereiche der Platte, wodurch die Bereiche des Plattenmaterials, die unterschiedlich sensibilisiert für das Ätzmittel sind, entstehen, daß im Prozeß der parallelen Plattenbearbeitung eine Maske für unterschiedlich tief zu entfernende Bereiche auf die Platte aufgetragen wird und daß ein Ätzmittel bestimmter Konzentration zum Einsatz kommt.

4. Verfahren nach Anspruch 1, **dadurch gekennzeichnet**, daß für die drei Bereiche Ätzmittel mit unterschiedlicher Konzentration zum Einsatz kommen, um die entsprechenden Bereiche mit unterschiedlicher Tiefengenauigkeit entfernen zu können, wobei die Tiefengenauigkeit beim Ätzen der Bereiche für durchgehende Bohrungen geringer ist als beim Ätzen sehr flacher Bereiche für die Kanäle in den Kammern tragenden Teilen und wobei zuerst die durchgehenden Bohrungen, dann die Kammern und dann die Düsenkanäle geätzt werden.

5. Verfahren nach den Ansprüchen 1 bis 4, **dadurch gekennzeichnet**, daß die Dicke der Bodenschicht (30) beim Ätzen der Kammern überwacht wird und daß die zum Abschluß der Herstellung der Kammern erforderliche Dicke der Bodenschicht (30) der Kammern durch Feinschleifen jeder der Kammern tragenden Teile erreicht wird.

6. Verfahren nach Anspruch 5, **dadurch gekennzeichnet**, daß die Kammern tragenden Teile nach dem Feinschleifen der Oberfläche maskiert werden, daß durch Tiefenätzen der nicht maskierten Bereiche Hohlräume oder/und Tintenkammern in den Kammern tragenden Teilen erzeugt werden, daß durch Feinschleifen auf Endmaß der einen Oberfläche die Tiefe der Kammern, daß durch Feinschleifen auf Endmaß der anderen Oberfläche die erforderliche Dicke der Bodenschicht (30) am Kammergrund exakt eingestellt und daß durch das Feinschleifen die Maske für das Tiefenätzen entfernt wird sowie daß anschließend ein Ätzen der Tintendüsen erfolgt.

7. Verfahren nach dem Anspruch 6, **dadurch gekennzeichnet**, daß beim Ätzen der Tintendüsen im wesentlichen photosensibilisiertes Plattenmaterial entfernt wird oder daß vor dem Ätzen eine dritte Maske aufgebracht wird.

8. Verfahren nach den Ansprüchen 1, 3, 5 und 7, **dadurch gekennzeichnet**, daß die Herstellung der Hohlräume, Kammern und durchgehenden Bohrungen parallel in einem Schritt erfolgt, nachdem die zu entfernenden Bereiche auf dem Plattenmaterial unterschiedlich photosensibilisiert worden sind, woraus eine unterschiedliche Ätzgeschwindigkeit resultiert, daß nach der Herstellung der erforderlichen Tiefe der Hohlräume und der Kammern und der erforderlichen Dicke der Bodenschicht (30) der Kammern tragenden Teile eine Separierung in Einzelteile vorgenommen wird, daß anschließend die Tintendüsen in die Kammern tragenden Teile geätzt werden.

9. Verfahren nach Anspruch 8, **dadurch gekennzeichnet,** daß im parallelen Plattenbearbeitungsprozeß die Trennlinien zwischen den Einzelteilen auf der Platte mit angeätzt werden, um ein nachfolgendes Separieren zu erleichtern.

10. Verfahren nach einem der vorhergehenden Ansprüche, **dadurch gekennzeichnet**, daß nach Ätzen der Tintendüsen mindestens vereinzelte Plattenteile, wie Kammern tragende Teile, Mittelteile zu einem Modul zusammengefügt werden, wobei nach einem Ausrichten der Einzelteile ein Aneinanderheften erfolgt, daß die aneinander gehefteten Einzelteile miteinander dauerhaft verbunden werden und anschließend eine gerade Stirnkante durch Abschneiden der Düsenspitzen und durch Feinschleifen eine ebene Oberfläche der Stirnkante entsteht, daß durch Spülen der Hohlräume des Moduls mit einer ersten Spezialflüssigkeit eine hydrophile Innenbeschichtung und durch eine Behandlung der Oberfläche der Stirnkante mit einer zweiten Spezialflüssigkeit eine hydrophobische Außenbeschichtung, welche anschließend ausgehärtet werden, entstehen.

11. Verfahren nach einem der vorhergehenden Ansprüche 1 bis 10, **dadurch gekennzeichnet**, daß nach dem Herstellen der Düsen und der Beschichtung ein Aufbringen der elektrischen Leiterbahnen und der Piezokristalle auf den Kammergrund oder/und auf die Außenoberfläche der Bodenschicht (30) sowie daß ein Kontaktieren erfolgt.

12. Verfahren nach Anspruch 11, **dadurch gekennzeichnet**, daß die Piezokristalle aufgeklebt werden und die Klebeverbindung ausgehärtet wird.

13. Verfahren nach Anspruch 10, **dadurch gekennzeichnet**, daß die Platte, aus welcher die Einzelteile hergestellt werden, aus amorphem, photoseniblem Glas besteht, daß die dauerhafte Verbindung der Einzelteile zu einem Modul durch Tempern erfolgt, wobei die Temperatur so gewählt ist, daß ein Phasenübergang von amorph zu kristallin erfolgt.

14. Verfahren nach Anspruch 11, **dadurch gekennzeichnet**, daß das Aufbringen der Leiterbahnen und/oder einer Schicht aus piezoelektrischem Material durch Sputtern erfolgt, daß die piezoelektrische Schicht strukturiert und kontaktiert wird.

15. Verfahren nach einem der vorhergehenden Ansprüche 1 bis 14, **dadurch gekennzeichnet**, daß einzelne Module über mindestens ein Abstandsteil miteinander verbunden zu einem Tintenstrahldruckkopf assembliert werden oder ein mehrteiliges Modul verwendet wird, und daß ein Einbau des Tintenstrahldruckkopfes in ein Gehäuse und ein Herstellen von elektrischen Verbindungen erfolgt.

16. Verfahren nach einem der vorhergehenden Ansprüche, **dadurch gekennzeichnet**, daß die Abstandsteile aus dem Plattenmaterial oder aus einer auf die Oberfläche der Platte aufgebrachten Schicht aus piezoelektrischem Material hergestellt werden, wobei ein Strukturieren durch Ätzen erfolgt.

17. Verfahren nach einem der vorhergehenden Ansprüche, **dadurch gekennzeichnet**, daß die Abstandsteile aus dem Plattenmaterial im parallelen Plattenbearbeitungsprozeß vor dem Separieren strukturiert werden.

18. Verfahren nach einem der vorhergehenden Ansprüche, **dadurch gekennzeichnet**, daß eine Düsenreinigung mittels Druckluft nach Fertigstellung eines jeden Moduls und/oder nach Fertigstellung des Druckkopfes erfolgt.

19. Verfahren nach einem der vorhergehenden Ansprüche, **dadurch gekennzeichnet**, daß nach Fertigstellung des Druckkopfes dessen Funktionsfähigkeit getestet wird und daß fehlerhafte Exemplare ausgesondert werden.

20. Verfahren nach Anspruch 19, **dadurch gekennzeichnet**, daß während des parallelen Plattenbearbeitungsprozesses oder danach ein Aufbringen von elektrischen Leiterbahnen auf die Mittelteile erfolgt, um eine kreuzungsfreie Leitungsführung zu erzielen.

21. Verfahren nach einem der vorhergehenden Ansprüche 1 bis 20, **dadurch gekennzeichnet**, daß das Plattenmaterial aus einer photosensiblen Keramik und/oder ein zweites Plattenmaterial aus photosensiblem, amorphem Glas besteht, daß mindestens ein Einzelteil eines Moduls aus Glas- oder Keramikmaterial hergestellt wird und daß zum Verbinden der Einzelteile eine Klebeverbindung eingesetzt wird.

## Claims

1. A method for the production of ink-jet print heads comprising at least one module, the module being formed of at least one part carrying chambers (2) and one further part (3), involving the following steps:
- parallel plate treatment of photosensitive glass plates for making through bores in all parts; wherein masks are prepared for the pre-treatment process of plate material to make it possible to selectively remove from the plate material areas for at least the ink chambers, nozzle channels and feeding channels, for the suction space and for through openings; wherein, during the pre-treatment process, the plates at least once are exposed, through masks, to radiation with UV light of an appropriate wavelength followed by heat treatment; wherein the areas to be removed are etched out of the plate in a parallel process;
- separation of individual parts from the glass plates and production of ink chambers in the component parts carrying chambers (2, 4), which includes a deep etching of the non-masked areas;
- connection of the component parts (2, 3 and 4) into at least one module followed by a heating-up process;
- application and contacting of the piezoelectric elements with applied strip conductors; as well as
- assembling into a print head.

2. A method according to claim 1, **characterised in** that, in the pre-treatment process of the plates, all areas to be removed are exposed to UV light having the same wavelengths and intensity; that, before etching out the photosensitised areas of the plate, a first mask is applied on the plate so that first areas are etched out of the plate; that, after etching out said first areas, the first mask is removed again and a second mask is applied on the plate in order to etch second areas out of the plate, that, after etching out said second areas, the second mask is removed again and that third areas are etched out of the plate.

3. A method according to claim 1, **characterised in** that, during the pre-treatment process, different masks are used for the plate material, certain areas of the plate being exposed more often or to a stronger radiation with UV light of appropriate wavelengths than other areas of the plate so that there are formed areas of the plate material that are differently sensitised to the etchant, that, in the process of parallel plate treatment, a mask for areas of different depths to be removed is applied on the plate and that there is used etchant having a certain concentration.

4. A method according to claim 1, **characterised in** that, etchants of different concentrations are used for the three areas to make it possible to remove the respective areas with different degrees of depths precision, wherein the depth precision for the etching of areas for through bores is lower than that for etching very flat areas for the channels in the parts carrying chambers; and that there are first etched the through bores, then the chambers and then the nozzle channels.

5. A method according to claims 1 to 4, **characterised in** that the thickness of the bottom layer (30) is being monitored during the etching of the chambers and that the thickness of the bottom layer (30) of the chambers that is required at the end of making the chambers is realised by means of fine-grinding each of the parts carrying chambers.

6. A method according to claim 5, **characterised in** that the parts carrying chambers are masked after the fine-grinding of the surface; that hollow spaces or/and ink chambers are created in the parts carrying chambers by means of deep etching of the non-masked areas; that, by fine-grinding to size of the one surface, the depth of the chambers, that by fine-grinding to size of the other surface, the exact thickness of the bottom layer (30) on the chamber base are exactly adjusted; that the mask for the deep etching is removed by the fine-grinding; and that the ink nozzles are etched subsequently.

7. A method according to claim 6, **characterised in** that, upon etching the ink nozzles, there is mainly removed photosensitised plate material or that a third mask is applied before the etching.

8. A method according to claims 1, 3, 5 and 7, **characterised in** that the hollow spaces, chambers and through bores are produced in parallel in one step after the areas to be removed have been differently photosensitised on the plate material, which results in different etching speeds; that the forming of the required depth of the hollow spaces and of the chambers and of the required thickness of the bottom layer (30) of the parts carrying chambers is followed by a separation into individual parts, that subsequently, the ink nozzles are etched into the parts carrying chambers.

9. A method according to claim 8, **characterised in** that during the parallel plate treatment process, there are also slightly etched the separating lines between the individual parts on the plate in order to facilitate a following separation.

10. A method according to one of the preceding claims, **characterised in** that, after the etching of the ink nozzles, at least separated plate parts, such as parts carrying chambers, intermediate parts, are assembled into one module, wherein the component parts, after being aligned, are stuck together; that the component parts stuck together are permanently connected to each other and finally a straight face edge is made by cutting off the nozzle points and a plane surface of the face edge is produced by means of fine-grinding; that there are applied a hydrophilic inside coating by rinsing the hollow spaces of the module with a first special liquid and a hydrophobic outside coating by treating the surface of the face edge with a second special liquid, said coatings being subsequently cured.

11. A method according to one of the preceding claims 1 to 10, **characterised in** that, after the production of nozzles and coating, the electric strip conductors and piezoelectric crystals are applied on the chamber bottom or/and on the outside surface of the bottom layer (30) and that a contacting is effected.

12. A method according to claim 11, **characterised in** that the piezoelectric crystals are glued on and the glued joint is cured.

13. A method according to claim 10, **characterised in** that the plate that the component parts are made of consists of amorphous photosensitive glass; that the permanent connection of the component parts to form a module is made by means of a heating-up process, the temperature being selected in such a manner to provide for a phase transition from amorphous to crystalline.

14. A method according to claim 11, **characterised in** that the strip conductors and/or a layer of piezoelectric material are applied by means of sputtering, that the piezoelectric layer is structured and contacted.

15. A method according to one of the preceding claims 1 to 14, **characterised in** that individual modules connected with each other with at least one distance piece are assembled into a ink-jet print head or a multi-piece module is used and that the ink-jet print head is fitted into a housing and electric connections are installed.

16. A method according to one of the preceding claims, **characterised in** that the distance pieces are made of plate material or of a layer of piezoelectric material applied on the surface of the plate, a structuring being made by means of etching.

17. A method according to one of the preceding claims, **characterised in** that the distance pieces are structured out of the plate material in the parallel plate treatment process prior to separation.

18. A method according to one of the preceding claims, **characterised in** that the nozzles are cleaned by means of compressed air after the completion of every module and/or after the completion of the print head.

19. A method according to one of the preceding claims, **characterised in** that, upon completion of the print head, its functioning is tested and that any defective items are separated.

20. A method according to claim 19, **characterised in** that, during or after the parallel plate treatment process, electric strip conductors are applied on the intermediate parts so as to achieve a crossing-free line arrangement.

21. A method according to one of the preceding claims 1 to 20, **characterised in** that the plate material consists of a photosensitive ceramic material and/or a second plate material consists of photosensitive amorphous glass, that at least one component part of a module is made of glass or ceramic material and that the component parts are connected by means of glued joint.

## Revendications

1. Procédé destiné à la fabrication de têtes d'impression à jet d'encre qui se composent au moins d'un module, ce module étant formé au moins d'une pièce portant des chambres (2) et d'une autre pièce (3), comportant les étapes:
- traitement parallèle de plaques en verre photosensibles lors de la fabrication d'alésages débouchants dans toutes les pièces, des masques étant établis pour le processus de prétraitement du matériau de plaques afin de pouvoir dégager d'une manière ciblée, du matériau de plaques, des zones pour au moins les chambres à encre, canaux de buse et canaux d'alimentation, pour le compartiment d'aspiration et pour des ouvertures débouchantes, des plaques étant soumises, dans le processus de prétraitement, au moins une fois à un rayonnement avec une lumière UV d'une longueur d'onde correspondante, via des masques, suivi d'un traitement thermique, les zones à dégager étant gravées dans la plaque,
- séparation des différentes pièces des plaques en verre et établissement des chambres à encre dans les différentes pièces portant les chambres (2, 4) qui comprend une gravure en profondeur des zones non masquées,
- liaison des différentes pièces (2, 3 et 4) en au moins un module suivi d'un attrempage,
- mise en place et en contact d'éléments piézo-électriques avec des pistes conductives appliquées ainsi que
- assemblage en tête d'imprimante

2. Procédé selon la revendication 1, **caractérisé en ce que**, dans le processus de prétraitement des plaques, toutes les zones à dégager sont soumises à une lumière UV de même longueur d'onde et intensité, en ce que, avant la gravure des zones photosensibilisées de la plaque, un premier masque est placé sur la plaque permettant de graver des premières zones dans la plaque, en ce que, après la gravure des premières zones, le premier masque est de nouveau enlevé et un deuxième masque est placé sur la plaque afin de graver des deuxièmes zones dans la plaque, en ce que, après la gravure des deuxièmes zones, le deuxième masque est de nouveau enlevé et en ce que des troisièmes zones sont gravées dans la plaque.

3. Procédé selon la revendication 1, **caractérisé en ce que**, dans le processus de prétraitement, différents masques sont utilisés pour le matériau de plaque, des zones de plaques étant soumises à un rayonnement plus fréquent et plus fort avec une lumière UV de longueur d'onde correspondante que d'autres zones de la plaque donnant naissance aux zones du matériau de plaque différemment sensibilisées pour l'agent de gravure, en ce que, dans le processus du traitement parallèle de plaque, un masque est appliqué sur la plaque pour des zones à dégager de profondeur différente et en ce qu'un agent de gravure d'une certaine concentration est utilisé.

4. Procédé selon la revendication 1, **caractérisé en ce que**, pour les trois zones, des agents de gravure avec une concentration différente sont utilisés afin de pouvoir dégager les zones correspondantes avec une précision de profondeur différente, cette précision de profondeur étant plus faible lors de la gravure des zones pour des alésages débouchants que lors de la gravure de zones très plates pour les canaux dans les pièces portant des chambres, et les alésages débouchants étant tout d'abord gravée, puis les chambres et puis les canaux de buse.

5. Procédé selon les revendications 1 à 4, **caractérisé en ce que** l'épaisseur de la couche de fond (30) est surveillée lors de la gravure des chambres et en ce que l'épaisseur de la couche de fond (30) des chambres nécessaire à la fin de la fabrication des chambres est obtenue par rectification de chaque pièce portant des chambres.

6. Procédé selon la revendication 5, **caractérisé en ce que** les pièces portant des chambres sont masquées après la rectification de la surface, en ce que, par la gravure en profondeur des zones non masquées, des cavités ou/et chambres à encre sont produites dans les pièces portant des chambres, en ce que, par la rectification à la cote finale d'une surface, la profondeur des chambres est exactement réglée, en ce que, par la rectification à la cote finale de l'autre surface, l'épaisseur nécessaire de la couche de fond (30) sur le fond de chambre est exactement réglée et en ce que, par la rectification, le masque pour la gravure en profondeur est enlevé et en ce que, ensuite, une gravure des buses à encre a lieu.

7. Procédé selon la revendication 6, **caractérisé en ce que**, lors de la gravure des buses à encre, du matériau de plaque photosensibilisé est pour l'essentiel enlevé ou en ce que, avant la gravure, un troisième masque est appliqué.

8. Procédé selon les revendications 1, 3, 5 et 7, **caractérisé en ce que** la fabrication des cavités, chambres et alésages débouchants a lieu parallèlement en une étape après avoir différemment photosensibilisées les zones à enlever sur le matériau de plaque, entraînant une vitesse de gravure différente, en ce que, après la fabrication de la profondeur nécessaire des cavités et des chambres et de l'épaisseur nécessaire de la couche de fond (30) des pièces portant des chambres, une séparation des différentes pièces a lieu, en ce que, ensuite, les buses à encre sont gravées dans les pièces portant des chambres.

9. Procédé selon la revendication 8, **caractérisé en ce que**, dans le traitement de plaque parallèle, les lignes de séparation entre les différentes pièces sont également prégravées dans la plaque afin de faciliter la séparation qui s'ensuit.

10. Procédé selon l'une des revendications précédentes, **caractérisé en ce que**, après la gravure des buses à encre, au moins des pièces de plaque isolées, comme des pièces portant des chambres, pièces centrales, sont assemblées en un module, après un alignement des différentes pièces un agrafage juxtaposé a lieu, en ce que les différentes pièces agrafées juxtaposément sont reliées durablement les unes aux autres entraînant la naissance d'un bord frontal droit par la coupe des pointes de buse et une surface plane du bord frontal par rectification, en ce que, le rinçage des cavités du module avec un premier liquide spécial donne naissance à un revêtement intérieur hydrophile et le traitement de surface de la face avant avec un deuxième liquide spécial donne naissance à un revêtement extérieur hydrophobe qui, ensuite, sont durcis.

11. Procédé selon une des revendications précédentes 1 à 10, **caractérisé en ce que**, après la fabrication des buses et du revêtement, une application des pistes conductives électriques et des cristaux piézo-électriques sur le fond de chambre ou/et sur la surface extérieure de la couche de fond (30) a lieu ainsi qu'une mise en contact.

12. Procédé selon la revendication 11, **caractérisé en ce que** les cristaux piézo-électriques sont collés et la liaison collée est durcie.

13. Procédé selon la revendication 10, **caractérisé en ce que** la plaque à partir de laquelle sont fabriquées les différentes pièces est en verre photosensible amorphe, en ce que la liaison durable des différentes pièces en un module a lieu par attrempage, la température étant choisie de telle sorte qu'un passage de la phase amorphe à cristalline ait lieu.

14. Procédé selon la revendication 11, **caractérisé en ce que** l'application des pistes conductives et /ou une couche de matériau piézo-électrique a lieu par pulvérisation, en ce que la couche piézo-électrique est structurée et mise en contact.

15. Procédé selon une des revendications précédentes 1 à 14, **caractérisé en ce que** différents modules reliés entre eux via au moins une pièce d'écartement sont assemblés en une tête d'impression à jet d'encre ou un module à plusieurs pièces est utilisé, et en ce que le montage de la tête d'impression à jet d'encre dans un boîtier et un établissement de liaison électrique ont lieu.

16. Procédé selon l'une des revendications précédentes, **caractérisé en ce que** les pièces d'écartement sont fabriquées à partir du matériau de plaque ou d'une couche en matériau piézo-électrique appliquée sur la surface de la plaque, une structuration ayant lieu par gravure.

17. Procédé selon l'une des revendications précédentes, **caractérisé en ce que** les pièces d'écartement en matériau de plaque sont structurées, avant la séparation, dans le processus de traitement de plaque parallèle.

18. Procédé selon l'une des revendications précédentes, **caractérisé en ce qu'**un nettoyage de buse a lieu au moyen d'air comprimé après achèvement de chaque module et/ou achèvement de la tête d'impression.

19. Procédé selon l'une des revendications précédentes, **caractérisé en ce que**, après achèvement de la tête d'impression, sa fonctionnalité est testée et en ce que des exemplaires défectueux sont éliminés.

20. Procédé selon la revendication 19, **caractérisé en ce que**, pendant le processus de traitement de plaque parallèle ou après, une application de pistes conductives électriques a lieu sur les pièces centrales afin d'obtenir un tracé sans croisement.

21. Procédé selon l'une des revendications précédentes 1 à 20, **caractérisé en ce que** le matériau de plaque est en céramique photosensible et/ou un deuxième matériau de plaque est en verre amorphe photosensible, en ce qu'au moins une pièce individuelle d'un module est fabriquée en céramique ou verre et en ce qu'une liaison collée est utilisée pour relier les différentes pièces.
